# DEMANDE DE BREVET EUROPEEN

(11) **EP 4 778 687 A1**
(43) Date de publication de la demande: **22.07.2026**
(21) Numéro de dépôt: 26152770.9
(22) Date de dépôt: 19.01.2026
(51) Int. Cl.: B26D 7/22, B26D 7/06

(54) **TRANCHEUSE DE PAIN AVEC UN ÉCRAN DE PROTECTION**

(30) Priorité: 21.01.2025 BE 202505044
(71) Demandeur: JAC S.A., 4000 Liège (BE)
(72) Inventeur: Van Cauwenberghe, Baudouin, 4000 Liège (BE)
(74) Mandataire: Callewaert, Koen

(57) **Abrégé**

Trancheuse de pain avec un châssis (2) comprenant :
- un compartiment de chargement (3),
- une table de sortie (9) pour recevoir le pain (4) coupé en tranches,
- un ensemble de lames (6) s'étendant entre le compartiment de chargement (3) et la table de sortie (9),
- un poussoir (8) permettant de pousser le pain (4) à travers l'ensemble de lames,
- un presse-pain (11) mobile pour serrer le pain (4) entre le fond (5) du compartiment de chargement (3) et le presse-pain (11) lorsque le pain (4) traverse l'ensemble de lames (6).
Le presse pain (11) peut former un écran de protection s'étendant dans le compartiment de chargement (3) en regard des lames (7) entre l'ensemble de lames (6) et le poussoir (8).

## Description

L'invention concerne une trancheuse de pain pour couper un pain en tranches. Il s'agit, en particulier, d'une trancheuse qui est souvent placée dans des magasins où elle est utilisée par un consommateur pour couper un pain.

Une telle trancheuse comprend un compartiment de chargement pour recevoir un pain à trancher avec une ouverture d'accès pour déposer le pain au fond du compartiment. Le pain coupé en tranches est reçu sur une table de sortie.

Pour couper le pain en tranches, la trancheuse présente un ensemble de lames avec des lames oblongues agencées sensiblement parallèlement les unes par rapport aux autres qui peuvent être entraînées suivant un mouvement de va-et-vient suivant leur direction longitudinale. L'ensemble de lames s'étend entre le compartiment de chargement et la table de sortie.

Un poussoir qui est parallèle à l'ensemble de lames est prévu dans le compartiment de chargement. Ce poussoir permet de pousser le pain suivant une direction de déplacement à partir du compartiment de chargement à travers l'ensemble de lames vers la table de sortie. Donc, le poussoir est mobile entre une position de retrait, dans laquelle le poussoir est positionné au côté du compartiment de chargement opposé à celui de l'ensemble de lames, et une position avancée dans laquelle le poussoir s'étend à travers l'ensemble de lames.

En outre, la trancheuse est également équipée d'un presse-pain mobile pour serrer le pain entre le fond du compartiment de chargement et le presse-pain lui-même lorsque le pain à trancher traverse l'ensemble de lames. Le presse-pain peut se déplacer entre une position de repos et une position élevée et présente des doigts qui peuvent se déplacer entre les lames de l'ensemble de lames suite au mouvement du presse-pain. Le déplacement de la position de repos vers la position élevée du presse-pain est entrainé par le pain lorsqu'il est poussé contre le presse-pain par le poussoir pendant que le pain traverse l'ensemble de lames.

Dans de telles trancheuses, le pain non coupé doit être introduit dans le compartiment de chargement par un consommateur à travers l'ouverture d'accès. Ce faisant, il risque de pousser contre le presse-pain et d'entrer en contact avec le bord tranchant des lames avec les mains, ce qui pourrait causer des blessures. Ceci est d'autant plus vrai lorsque le consommateur laisse tomber par inadvertance un objet dans le compartiment et veut récupérer cet objet.

L'objectif de l'invention est de résoudre ce problème en proposant une trancheuse à pain dans laquelle le risque de contact entre les mains du consommateur et le bord tranchant des lames est pratiquement inexistant.

A cet effet, le presse-pain forme un écran de protection dans ladite position de repos du presse-pain en s'étendant au moins partiellement dans le compartiment de chargement en regard des lames entre l'ensemble de lames et le poussoir qui est dans ladite positon de retrait. La trancheuse, suivant l'invention, comprend un dispositif de verrouillage qui permet de bloquer le presse-pain dans la position de repos afin de constituer ledit écran de protection.

Avantageusement, la trancheuse comprend des moyens de sécurité qui permettent d'adopter un état sécurisé pendant le mouvement de va-et-vient des lames dans lequel les lames en mouvement ne sont pas accessible à un utilisateur à travers le compartiment de chargement, et un état non-sécurisé dans lequel un pain à trancher peut être introduit dans le compartiment de chargement à travers ladite ouverture d'accès. Le dispositif de verrouillage susdit est alors adapté pour bloquer automatiquement le presse-pain dans la position de repos dans ledit état non-sécurisé.

Suivant une forme de réalisation particulière de l'invention, le dispositif de verrouillage est contrôlé par le déplacement du poussoir de manière à ce que, lorsque le poussoir est déplacé vers le presse-pain, le presse-pain soit libéré automatiquement de la position de repos et, lorsque le poussoir est placé en sa position de retrait, le presse-pain soit bloqué automatiquement dans la position de repos par le dispositif de verrouillage.

Suivant une forme de réalisation intéressante de l'invention, le dispositif de verrouillage comprend un organe rigide qui permet de connecter mécaniquement le presse-pain par rapport à une base d'ancrage lorsque le presse-pain est dans la position de repos et le poussoir est dans ladite position de retrait. Cette base d'ancrage comprend le poussoir ou le châssis de la trancheuse.

Suivant une forme de réalisation préférentielle de l'invention, l'organe rigide est monté pivotant autour d'un axe s'étendant essentiellement transversalement par rapport à ladite direction de déplacement et de préférence parallèlement au plan de l'ensemble de lames. Cet organe rigide présente un crochet qui est adapté pour s'accrocher à une tige s'étendant parallèlement audit axe. La tige est prévue au presse-pain ou, respectivement, à la base d'ancrage, tandis que l'organe rigide est monté à la base d'ancrage ou, respectivement, au presse-pain.

D'une manière intéressante, l'organe rigide s'étend latéralement par rapport au compartiment de chargement.

Suivant une forme de réalisation alternative, de la trancheuse, suivant l'invention, cette trancheuse comprend un couvercle pour fermer l'ouverture d'accès. Le dispositif de verrouillage est alors contrôlé par le déplacement du couvercle de manière à ce que, lorsque le couvercle est fermé, le presse-pain est libéré de la position de repos et, lorsque le couvercle est ouvert pendant que le poussoir est dans sa position de retrait, le presse-pain est bloqué dans la position de repos par le dispositif de verrouillage.

L'invention concerne également un procédé pour sécuriser l'accès aux lames de la trancheuse. Dans ce procédé, lorsque le presse-pain est dans la position de repos et le poussoir est dans ladite position de retrait, le presse-pain est bloqué automatiquement dans la position de repos afin de former un écran de protection s'étendant dans le compartiment de chargement en regard des lames de l'ensemble de lames.

D'autres détails et particularités de l'invention ressortiront de la description donnée ci-après, à titre d'exemple non limitatif, de quelques formes de réalisation particulières de la machine et du procédé suivant l'invention avec référence aux dessins annexés.

Les figures 1 à 3 montrent une représentation très schématique d'une vue latérale de la trancheuse, selon une forme de réalisation préférentielle de l'invention.

Les figures 4 et 5 montrent une représentation très schématique d'une vue latérale de la trancheuse, selon une forme de réalisation alternative de l'invention.

Les figures 6 et 7 montrent une représentation très schématique d'une vue latérale de la trancheuse, selon une forme de réalisation intéressante de l'invention.

Les figures 8 à 10 montrent une représentation très schématique d'une vue latérale de la trancheuse, selon encore une autre forme de réalisation de l'invention.

Les figures 11 et 12 montrent une représentation très schématique d'une vue latérale de la trancheuse, selon une autre forme de réalisation intéressante de l'invention dans laquelle le dispositif de verrouillage est contrôlé par le déplacement du couvercle de la trancheuse.

La figure 13 est une vue latérale très schématique de la trancheuse, selon encore une variante de l'invention.

La figure 14 est une vue schématique de la trancheuse, suivant l'invention, de dessus suivant la ligne XIV-XIV de la figure 13.

Dans les différentes figures, les mêmes chiffres de référence concernent des éléments analogues ou identiques.

L'invention concerne en générale une trancheuse de pain comprenant un compartiment de chargement pour un pain à couper qui est connecté à une table de sortie pour recevoir le pain coupé en tranches. Entre le compartiment de chargement et la table de sortie s'étend un ensemble de lames. Un poussoir est présent dans le compartiment de chargement pour pousser le pain à travers l'ensemble de lames. Lors de ce mouvement du pain vers la table de sortie, il est serré entre le fond du compartiment de chargement et un presse-pain mobile. Le presse-pain permet d'éviter que le pain ne se déplace verticalement ne se déchire sous l'effet du mouvement des lames lors du tranchage du pain, ce qui permet d'obtenir une bonne qualité de coupe du pain.

Une première forme de réalisation de la trancheuse, suivant l'invention, est représentée schématiquement dans les figures 1 à 3. La trancheuse 1 comprend un châssis 2 présentant un compartiment de chargement 3 pour recevoir un pain 4 à découper. Pour couper un pain 4 en tranches, le pain est posé sur le fond 5 du compartiment de chargement 3 de la trancheuse 1. Un ensemble de lames 6 s'étend directement à côté de ce compartiment 3 et permet de couper le pain 4 en tranches.

L'ensemble de lames 6 comprend une succession de lames 7 oblongues agencées sensiblement parallèlement les unes par rapport aux autres et pouvant être entraînées suivant un mouvement de va-et-vient suivant leur direction longitudinale. De préférence, les lames 7 de l'ensemble de lames 6 s'étendent chacune suivant un plan vertical. L'ensemble de lames 6 définit un plan qui s'étend perpendiculairement aux lames 7 et parallèlement à la direction longitudinale de ces lames 7.

Dans le compartiment de chargement 3 un poussoir 8 est disposé qui est entrainé pour permettre de pousser le pain 4 à partir du compartiment de chargement 3 à travers l'ensemble de lames 6 vers une table de sortie 9 suivant une direction de déplacement indiquée par la flèche 10. L'ensemble de lames 6 est donc disposé entre le compartiment de chargement 3 et la table de sortie 9. Un pain 4 à couper en tranches est posé sur le fond 5 du compartiment de chargement 3 entre le poussoir 8 et l'ensemble de lames 6, comme montré à la figure 1.

Le poussoir 8 s'étend, de préférence, sur toute la largeur du compartiment de chargement 3 et parallèlement au plan défini par l'ensemble de lames 6. Le poussoir 8 peut être entraîné suivant la direction de déplacement 10 du pain afin de pousser le pain 4 à travers l'ensemble de lames 6. De préférence, le côté frontal du poussoir 6 dirigé vers l'ensemble de lames 4 présente des évidements ou fentes allongés et parallèles dans lesquelles les lames 7 de l'ensemble de lames 6 peuvent être accommodées. Ainsi, le côté frontal du poussoir 8 peut passer au-delà de l'ensemble de lames 6, comme illustré dans la figure 3, pour pousser le pain coupé à travers l'ensemble de lames 6 jusqu'à ce qu'il se trouve complètement sur la table de sortie 9 d'où le pain coupé est récupéré par le consommateur.

Ainsi, le poussoir 8 est mobile entre une position de retrait, dans laquelle le poussoir 8 est positionné au côté du compartiment de chargement 3 opposé à celui de l'ensemble de lames 6, et une position avancée dans laquelle le poussoir 8 s'étend à travers l'ensemble de lames 6. La position de retrait du poussoir 8 est montrée dans la figure 1, tandis que dans la figure 3 le poussoir 8 est dans la position avancée.

La direction de déplacement du pain 10 est généralement parallèle au fond 5 du compartiment de chargement 3 et/ou parallèle aux faces latérales des lames 7 qui font partie de l'ensemble de lames 6.

La trancheuse 1 comprend également un presse-pain mobile 11 pour serrer le pain 4 contre le fond 5 du compartiment de chargement 3 lorsque le pain 4 à trancher traverse l'ensemble de lames 6. Ainsi, le pain 4 est serré entre le fond 5 et le presse-pain 11 pendant sa découpe. Cela permet de s'assurer que les tranches sont de bonne qualité.

Le presse-pain 11 peut se déplacer entre une position de repos et une position élevée et présente des doigts 12 qui peuvent se déplacer entre les lames 7 de l'ensemble de lames 6 suite au mouvement du presse-pain 11. Le presse-pain est monté de manière à pouvoir tourner autour d'un axe fixe 13 par rapport au châssis qui est parallèle à l'ensemble de lames 6.

Dans la figure 1 le presse-pain 11 est montré dans la position de repos, tandis que dans la figure 2 le presse pain 11 est dans la position élevé. Le déplacement du presse-pain 11 de la position de repos vers la position élevée est entrainé par le pain 4 lorsqu'il est poussé contre le presse-pain 11 par le poussoir 8 pendant que le pain 4 traverse l'ensemble de lames 6. Au fur et à mesure que le pain 4 se déplace suivant la direction de déplacement 10, le presse-pain subit une rotation autour de l'axe fixe 13 de sa position de repos vers la position élevée. Pendant ce déplacement du presse-pain 11 celui-ci exerce une légère pression sur le pain afin d'éviter que celui-ci ce déforme ou se déchire suite au contact avec les lames 7 entraînées suivant leur mouvement de va-et-vient.

Lorsque le presse-pain 11 s'appuie sur la partie plus haute du pain 4, comme le montre la figure 2, le presse pain 11 est dans la position élevé. Avec le mouvement continu du poussoir 8 et donc l'avancement du pain 4, le sens du mouvement du presse-pain 11 est inversé jusqu'à ce que le presse-pain 11 repose sur le poussoir 8 et le pain est coupé complément en tranches, comme le montre la figure 3.

Le pain 4 coupé est alors récupéré de la table de sortie 9 par le consommateur après avoir ouvert la porte 14 qui donne accès à cette table de sortie 9. Une fois que le pain coupé ait été récupéré, le poussoir 8 est ramené vers la position de retrait et le presse-pain 11 se déplace automatiquement vers la position de repos, comme illustré à la figure 1.

Lorsque le presse-pain 11 est dans ladite position de repos, celui-ci forme un écran de protection qui s'étend dans le compartiment de chargement 3 en regard des lames 7 entre l'ensemble de lames 6. Selon l'invention, la trancheuse comprend un dispositif de verrouillage qui permet de bloquer le presse-pain 11 dans la position de repos lorsque le poussoir 8 est dans la positon de retrait.

En bloquant le presse-pain 11 dans cette position de repos, comme le montre la figure 1, un consommateur qui met un pain 4 dans le compartiment de chargement 3 est protégé du contact avec les lames 7 par la présence du presse-pain 11 dont la position est bloquée et qui forme ainsi un écran de protection dans le compartiment de chargement 3 en regard de l'ensemble de lames 6.

Dans la forme de réalisation de l'invention représentée aux figures 1 à 3, le dispositif de verrouillage comprend un organe rigide 15 qui permet de connecter mécaniquement le presse-pain 11 par rapport à une base d'ancrage lorsque le presse-pain 11 est dans la position de repos et le poussoir 8 est dans ladite position de retrait. Cette base d'ancrage est formée par le poussoir 8 de la trancheuse montrée aux figures 1 à 3.

L'organe rigide 15 est monté de manière pivotant autour d'un axe 16 prévu au presse-pain 11. L'axe 16 s'étend transversalement par rapport à la direction de déplacement 10 et est, de préférence prévu au côté latéral du presse-pain 11.

De préférence, l'organe rigide s'étend latéralement par rapport au compartiment de chargement 3 de manière à ne pas faire obstacle à la mise d'un pain 4 dans le compartiment de chargement 3 et à ne pas gêner la découpe du pain 4.

L'organe rigide 15, représenté aux figures 1 à 3, présente un crochet 17 adapté pour s'accrocher à une tige 18 s'étendant parallèlement audit axe 16. Cette tige 18 est prévue à ladite base d'ancrage, en particulier au poussoir 8. Le crochet 17 est, de préférence prévu à l'extrémité de l'organe rigide opposée à l'extrémité de l'axe pivotante 16.

Lorsque le presse-pain 11 est dans la position de repos et le poussoir 8 est dans la position de retrait, l'organe rigide 15 connecte mécaniquement le presse-pain 11 par rapport au poussoir 8 de sorte que le presse-pain est bloqué dans sa position. Le presse-pain 11, en particulier, ne peut pas se déplacer en direction des lames 7 suite à ce lien mécanique.

Dès que le poussoir 8 est déplacé suivant ladite direction de déplacement 10, le crochet 17 se décroche de la tige 18 de sorte que le presse-pain peut se déplacer vers l'ensemble des lames 6 et vers sa position élevée sous l'action du déplacement du pain 4, comme le montrent, par exemple, les figures 2 et 3.

Pour éviter que l'organe rigide 15 ne tombe de manière incontrôlée, une goupille de guidage 19 est prévue. L'organe rigide 15 est supporté par la goupille de guidage 19 lors du déplacement du poussoir 8 entre ladite position avancée et la position de retrait.

Après le pain 4 coupé en tranches a été pris de la table de sortie le poussoir 8 est ramené vers sa position de retrait. Suite à ce déplacement vers la position de retrait, le crochet 17 de l'organe rigide 15 est saisi par la tige 18 de sorte que le presse-pain 11 est à nouveau bloqué dans sa position de repos et constitue ainsi un écran de protection, comme le montre la figure 1.

L'organe rigide 15 peut être formé d'une latte métallique rigide et peut, par exemple, présenter la forme d'une canne courbée.

Les figures 4 et 5 montrent une variante de la forme de réalisation précédente de la trancheuse, suivant l'invention, dans laquelle l'organe ride 15 est monté de manière pivotante autour d'un axe 16 qui est fixe par rapport au poussoir 8.

Dans cette forme de réalisation, le crochet 17 de l'organe rigide 15 du dispositif de verrouillage coopère avec une tige 18 qui est fixe par rapport au presse-pain 11. Ainsi, lorsque le presse-pain 11 est dans la position de repos et le poussoir 8 dans la position de retrait, comme le montre la figure 4, le presse-pain 11 est bloqué et ne peut pas se déplacer vers l'ensemble de lames.

Dès que le poussoir 8 est entrainé suivant la direction de déplacement 10 vers l'ensemble de lames 6, le crochet 17 se décroche de la tige 18 et est ensuite soutenu et guidé par celle-ci lors de l'avancement du poussoir 8. La figure 5 montre le presse-pain 11 dans sa position élevé pendant que l'organe rigide 15 est soutenu par la tige 18 qui forme ainsi une goupille de guidage.

Les figures 6 et 7 illustrent encore une autre forme de réalisation de l'invention, dans laquelle le dispositif de verrouillage coopère avec un couvercle 20 de la trancheuse 1. Ce couvercle 20 permet d'ouvrir ou de fermer une ouverture d'accès 21 pour accéder au compartiment de chargement 3. Le dispositif de verrouillage est contrôlé par le déplacement du couvercle 20 de manière à ce que, lorsque le couvercle 20 est fermé, le presse-pain 11 est libéré de la position de repos et, lorsque le couvercle 20 est ouvert pendant que le poussoir 8 est dans sa position de retrait, le presse-pain 11 est bloqué dans la position de repos par le dispositif de verrouillage.

A cet effet, le couvercle coopère avec un organe rigide formé par un loquet 15 qui est mobile autour d'un axe 16 fixe par rapport au châssis 2 de la trancheuse 1. Ce loquet 15 s'engage dans un verrou coulissant 22 qui est fixé au presse-pain 11. Lorsque le loquet est engagé dans le verrou 22, ce verrou 22 ne peut se déplacer de sorte que le presse-pain 11 est bloqué dans sa position de repos, comme le montre la figure 6. Ceci est le cas quand le couvercle 20 de la trancheuse est ouvert.

Lorsque le couvercle 20 est fermé, une butée 23 prévue au côté intérieur du couvercle 20 pousse contre le loquet 15 de sorte que le loquet 15 pivote autour de l'axe 16 et se libère du verrou 22, comme le montre la figure 7. Ainsi, le presse-pain 11 est libéré et peut se déplacer de sa position de repos vers la position élevée lors de la découpe d'un pain en tranches.

Donc, lorsque le couvercle 20 est ouvert par un utilisateur lorsque le presse pain 11 est dans la position de repos et le poussoir 8 est dans la position de retrait, la butée est remontée et le loquet 15 s'engage automatiquement dans le verrou 22 afin de bloquer le presse-pain 11.

Les figures 8 à 10 représentent encore une autre forme de réalisation de la trancheuse, selon l'invention, dans laquelle le dispositif de verrouillage comprend un organe rigide 15 qui permet de connecter mécaniquement le presse-pain 11 par rapport au châssis 2 de la trancheuse lorsque le presse-pain 11 est dans la position de repos et le poussoir 8 est dans ladite position de retrait.

Cet organe rigide 15 est monté pivotant autour d'un axe 16 s'étendant essentiellement transversalement par rapport à la direction de déplacement 10 comme c'est le cas dans les formes de réalisation de la trancheuse décrite ci-dessus. Dans la forme de réalisation de l'invention des figures 8 à 10, une extrémité de l'organe rigide 15 est ainsi fixé au moyen de l'axe 16 à une base d'ancrage formée par le châssis 2 de la trancheuse 1. L'extrémité opposée à l'axe 16 de l'organe rigide 15 présente un crochet 17 qui est adapté pour s'accrocher à une tige 18 s'étendant parallèlement à l'axe 16 susdit. Cette tige 18 est prévue au presse-pain 11.

Dans la figure 8, l'organe rigide 15 est représenté lorsque le presse-pain 11 est dans la position de repos et le poussoir 8 est dans sa position de retrait. Le crochet 17 de l'organe rigide est accroché à la tige 18 qui est solidaire avec le presse-pain 11. Le crochet 17 est ouvert vers le bas de sorte qu'en déplaçant l'organe rigide vers le haut, le crochet peut être décroché de la tige 18.

Le poussoir 8 peut se déplacer entre l'axe 16 de l'organe rigide 15 et l'ensemble de lames 6. À l' extrémité latérale du poussoir 8 une goupille de guidage 19 formant un galet pour guider et supporter l'organe rigide 15 est fixée.

Le côté inférieur de l'organe rigide 15 présente une surface inclinée 24 à l'endroit de la goupille 19. Lorsque l'organe rigide 15 est accroché à la tige 18, la distance entre cette surface 24 et le fond 5 du compartiment de chargement 3 diminue suivant la direction de déplacement 10 à partir de la goupille 19 du poussoir qui est dans la position de retrait. Cet distance est, en particulier, inférieure à la distance entre le côté supérieur de la goupille de guidage 19 et le fond 5. Ainsi, lorsque le poussoir 8 est déplacé vers l'ensemble de lames 6 pour couper un pain 4, l'organe rigide 15 est soulevé par la goupille de guidage 19 et tourne ainsi autour de l'axe de pivot 16, de sorte que le crochet 17 se détache de la tige 18, comme montré dans la figure 9. Ainsi, le presse-pain 11 est libéré suite au déplacement du poussoir 8 vers l'ensemble de lames 6.

Le poussoir 11 continue à se déplacer vers l'ensemble de lames 6 de sorte que le pain pousse contre le presse-pain 11 qui se déplace vers sa position élevée au fur et à mesure que le pain 4 est poussé à travers l'ensemble de lames 6, comme représenté dans la figure 10.

Après que le pain tranché a été récupéré par un utilisateur, le poussoir 8 est ramené vers la position de retrait et le presse-pain retourne 11 vers sa position de repos, de façon à ce que le crochet 17 s'accroche à nouveau à la tige 18 et le presse-pain 11 est bloquée dans cette position de repos.

Dans les figures 11 et 12, une forme de réalisation de la trancheuse, suivant l'invention, est représentée dans laquelle l'organe rigide 15 est commandé par l'ouverture ou la fermeture du couvercle 20. Lorsque le couvercle 20 est ouverte, l'organe rigide 15 s'accroche au moyen d'un crochet 17 à une tige 18 fixé latéralement au presse-pain 15 qui est alors dans la position de repos de sorte que le presse-pain 11 est bloqué dans cette position de repos. L'organe rigide 15 est monté pivotante autour d'un axe 16 qui est fixe par rapport au châssis 2 de la trancheuse.

Comme le montre la figure 12, lorsque le couvercle 20 est fermé ce couvercle pousse contre l'organe rigide 15 contre l'action d'un ressort 25. Dans cette position de l'organe rigide 15, le crochet 17 ne s'accroche pas à la tige 18 prévue au presse-pain 11. Au moment de l'ouverture du couvercle 11 pour poser un pain dans le compartiment de chargement 3, l'organe rigide se déplace autour de l'axe 16 suite à l'action du ressort 25 de sorte que le crochet 17 s'accroche à la tige 18 pour bloquer le presse-pain 11 dans la position de repos. Ceci est illustré par la figure 11.

Lorsque le couvercle 20 est ensuite refermé, le couvercle 20 pousse contre l'organe rigide 15 qui est déplacé à l'encontre de l'action du ressort 25 jusqu'à ce que le crochet 17 se détache de la tige 18 pour libérer le presse-pain 11.

Les figures 13 et 14 montrent encore une autre forme de réalisation de la trancheuse, suivant l'invention, dans laquelle un organe rigide 15 coopère avec un système électromécanique, comme par exemple un moteur électrique. L'organe rigide 15 présente la forme d'une tige qui s'étend transversalement par rapport à la direction de déplacement 10 et peut être déplacée suivant sa direction longitudinale par l'entrainement du système électromécanique. L'organe rigide 15, ou donc la tige concernée, est prévu dans une position entre le plan de l'ensemble de lames 6 et le presse-pain 11 lorsque ce dernier est dans sa position de repos. Pour bloquer le presse-pain 11 dans cette position de repos pour former un écran de protection, l'organe rigide 15 est déplacé jusqu'à ce qu'il se trouve dans le trajectoire du presse-pain 11 entre le presse-pain et le plan de l'ensemble de lames 6.

De préférence, le système électromécanique qui entraine l'organe rigide 15 est commandé par l'ouverture et la fermeture du couvercle 20. Quand le couvercle 20 est ouvert, l'organe rigide 15 est déplacé dans le trajectoire de l'organe rigide de sorte que celui-ci est bloqué dans la position de repos.

Lorsque le couvercle est fermé, l'organe rigide est retiré du trajectoire du presse-pain afin de libérer celui-ci.

Les trancheuses, suivant l'invention, comprennent en général également des moyens de sécurité qui permettent d'adopter un état sécurisé pendant le mouvement de va-et-vient des lames 7 dans lequel les lames 7 en mouvement ne sont pas accessible à un utilisateur à travers le compartiment de chargement 3, et un état non-sécurisé dans lequel un pain 4 à trancher peut être introduit dans le compartiment de chargement 3 à travers ladite ouverture d'accès 21. Ainsi, pendant qu'un pain est en train d'être coupé en tranches, la trancheuse est dans l'état sécurisé. Dans cet état sécurisé la porte 14 et le couvercle 20 sont, par exemple, verrouillé afin d'empêcher un utilisateur d'accéder aux parties mobiles de la trancheuse telles que, par exemple, les lames 7. Selon l'invention, le dispositif de verrouillage susdit de la trancheuse est adapté pour automatiquement bloquer le presse-pain 11 dans la position de repos dans l'état non-sécurisé de la trancheuse 1 pour éviter que l'utilisateur n'entre en contact avec les lames 7, comme décrit ci-dessus pour quelques formes de réalisation de l'invention.

Dans la forme de réalisation de la trancheuse, selon l'invention, montrée aux figures 1 à 3, les doigts du presse-pain s'étendent du côté opposé de l'ensemble de lames 6 par rapport au compartiment de chargement 3 de sorte à ce que, lorsque le poussoir 8 traverse partiellement l'ensemble de lames 6 après la découpe complète d'un pain 4 en tranches et le presse-pain 11 repose sur le poussoir, ces doigts 12 forment ensemble avec le poussoir 8 un écran de protection s'étendant en regard des lames 7 de l'ensemble de lames 6 et au-dessus de la table de sortie 9. Ceci est montré dans la figure 3. Donc un utilisateur qui veut récupérer un pain coupé de la table de sortie 9, ne sait pas toucher les lames 7 suite à la présence de cet écran de protection formé par les doigts 12 et le poussoir 8.

Il est clair que, suivant l'invention, un dispositif de verrouillage pour bloquer le presse-pain 11 peut être prévu à un seul côté latéral du compartiment de chargement ou peut être prévu de part et d'autre de ce compartiment.

Dans la plupart des formes de réalisation de la trancheuse, selon l'invention, décrites ci-dessus, le presse-pain est monté à pivotement par rapport à un axe 16 qui est fixe par rapport au châssis 2, mais il est également possible que cette axe 16 est flottante par rapport au châssis 2. Ainsi, dans certaines trancheuses selon l'invention, le presse-pain 11 peut subir une translation ou une combination d'une translation et d'une rotation lors de son déplacement entre la position de repos et la position élevée.

## Revendications

1. Trancheuse de pain avec un châssis (2) comprenant :
- un compartiment de chargement (3) présentant un fond (5) pour recevoir un pain (4) à trancher, ce compartiment étant prévu d'une ouverture d'accès pour déposer un pain (4) à trancher sur ledit fond (5),
- une table de sortie (9) pour recevoir le pain (4) coupé en tranches,
- un ensemble de lames (6) comprenant des lames (6) oblongues agencées sensiblement parallèlement les unes par rapport aux autres et pouvant être entraînées suivant un mouvement de va-et-vient suivant leur direction longitudinale, cette ensemble de lames (6) s'étendant entre le compartiment de chargement (3) et la table de sortie (9) et étant destinée à découper un pain (4) en tranches,
- un poussoir (8) s'étendant sensiblement parallèlement à l'ensemble de lames (6) et permettant de pousser le pain (4) suivant une direction de déplacement (10) à partir du compartiment de chargement (3) à travers l'ensemble de lames (7) vers la table de sortie (9), le poussoir (8) étant mobile entre une position de retrait, dans laquelle le poussoir (8) est positionné au côté du compartiment de chargement (3) opposé à celui de l'ensemble de lames (6), et une position avancée dans laquelle le poussoir (8) s'étend à travers l'ensemble de lames (6),
- un presse-pain (11) mobile pour serrer le pain (4) entre le fond (5) du compartiment de chargement (3) et le presse-pain (11) lorsque le pain (4) à trancher traverse l'ensemble de lames (6), ce presse-pain (11) pouvant se déplacer entre une position de repos et une position élevée et présentant des doigts (12) qui peuvent se déplacer entre les lames (7) de l'ensemble de lames (6) suite au mouvement du presse-pain (11), le déplacement de la position de repos vers la position élevée étant entrainé par le pain (4) lorsqu'il est poussé contre le presse-pain (11) par le poussoir (8) pendant que le pain (4) traverse l'ensemble de lames (6),
**caractérisé en ce que** dans ladite position de repos du presse-pain (11), le presse pain (11) forme un écran de protection s'étendant au moins partiellement dans le compartiment de chargement (3) en regard des lames (7) entre l'ensemble de lames (6) et le poussoir (8) qui est dans ladite positon de retrait, et **en ce que** la trancheuse comprend un dispositif de verrouillage permettant de bloquer le presse-pain (11) dans la position de repos.

2. Trancheuse suivant la revendication 1, comprenant des moyens de sécurité permettant d'adopter un état sécurisé pendant le mouvement de va-et-vient des lames (7) dans lequel les lames (7) en mouvement ne sont pas accessible à un utilisateur à travers le compartiment de chargement (3), et un état non-sécurisé dans lequel un pain (4) à trancher peut être introduit dans le compartiment de chargement (3) à travers ladite ouverture d'accès, le dispositif de verrouillage susdit étant adapté pour bloquer automatiquement le presse-pain (11) dans la position de repos dans ledit état non-sécurisé.

3. Trancheuse suivant la revendication 1 ou 2, dans laquelle le dispositif de verrouillage est contrôlé par le déplacement du poussoir (8) de manière à ce que, lorsque le poussoir (8) est déplacé vers le presse-pain (11), le presse-pain (11) soit libéré de la position de repos et, lorsque le poussoir (8) est placé en sa position de retrait, le presse-pain (11) soit bloqué dans la position de repos par le dispositif de verrouillage.

4. Trancheuse suivant l'une quelconque des revendications 1 à 3, dans laquelle le dispositif de verrouillage comprend un organe rigide (15) permettant de connecter mécaniquement le presse-pain (11) par rapport à une base d'ancrage lorsque le presse-pain (11) est dans la position de repos et le poussoir (8) est dans ladite position de retrait, ladite base d'ancrage comprenant le poussoir (8) ou le châssis (2) de la trancheuse.

5. Trancheuse suivant la revendication 4, dans laquelle l'organe rigide (15) est monté pivotant autour d'un axe (16) s'étendant essentiellement transversalement par rapport à ladite direction de déplacement (10), cet organe rigide (15) présentant un crochet (17) adapté pour s'accrocher à une tige (18) s'étendant parallèlement audit axe (16), cette tige (18) étant prévue au presse-pain (11) ou, respectivement, à la base d'ancrage, tandis que l'organe rigide (15) est monté à la base d'ancrage ou, respectivement, au presse-pain (11).

6. Trancheuse suivant la revendication 4 ou 5, comprenant une goupille de guidage (19) pour supporter ledit organe rigide (15) lors du déplacement du poussoir (8) entre ladite position avancée et la position de retrait.

7. Trancheuse suivant l'une quelconque des revendications 4 à 6, dans laquelle l'organe rigide (15) présente la forme d'une canne courbée.

8. Trancheuse suivant l'une quelconque des revendications 4 à 7, dans laquelle l'organe rigide (15) s'étend latéralement par rapport au compartiment de chargement (3).

9. Trancheuse suivant la revendications 1 ou 2, comprenant un couvercle (20) pour fermer l'ouverture d'accès (21), le dispositif de verrouillage étant contrôlé par le déplacement du couvercle (20) de manière à ce que, lorsque le couvercle (20) est fermé, le presse-pain (11) est libéré de la position de repos et, lorsque le couvercle (20) est ouvert pendant que le poussoir (8) est dans sa position de retrait, le presse-pain (11) est bloqué dans la position de repos par le dispositif de verrouillage.

10. Trancheuse suivant la revendication 9, dans laquelle le dispositif de verrouillage comprend un organe rigide (15) permettant de bloquer automatiquement le presse-pain (11) par rapport au châssis (2) de la trancheuse lorsque le presse-pain (11) est dans la position de repos et le couvercle (20) est ouvert.

11. Trancheuse suivant l'une quelconque des revendications 1 à 10, dans laquelle le presse-pain (11) est monté de manière à pouvoir tourner autour d'un axe (16) fixe par rapport au châssis (2), cet axe (16) étant parallèle au plan de l'ensemble de lames (6).

12. Trancheuse suivant l'une quelconque des revendications 1 à 11, dans laquelle les doigts (12) du presse-pain (11) s'étendent du côté opposé de l'ensemble de lames (6) par rapport au compartiment de chargement (3) de sorte à ce que, lorsque le poussoir (8) traverse partiellement l'ensemble de lames (6) après la découpe complète d'un pain (4) en tranches et le presse-pain (11) repose sur le poussoir (8), ces doigts (12) forment ensemble avec le poussoir (8) un écran de protection s'étendant en regard des lames (7) de l'ensemble de lames (6) et au-dessus de la table de sortie (9).

13. Trancheuse suivant l'une quelconque des revendications 1 à 12, dans laquelle le dispositif de verrouillage s'étend sensiblement latéralement par rapport au compartiment de chargement (3) et, de préférence, en dehors de ce compartiment (3).

14. Procédé pour sécuriser l'accès aux lames d'une trancheuse à pain,
cette trancheuse comprenant :
- un compartiment de chargement (3) présentant un fond (5) pour recevoir un pain (4) à trancher, ce compartiment (3) étant prévu d'une ouverture d'accès (21) pour déposer un pain (4) à trancher sur ledit fond (5),
- une table de sortie (9) pour recevoir le pain (4) coupé en tranches,
- un ensemble de lames (6) comprenant des lames (7) oblongues agencées sensiblement parallèlement les unes par rapport aux autres et pouvant être entraînées suivant un mouvement de va-et-vient suivant leur direction longitudinale, cette ensemble de lames (6) s'étendant entre le compartiment de chargement (3) et la table de sortie (9),
- un poussoir (8) s'étendant sensiblement parallèlement à l'ensemble de lames (6) et permettant de pousser le pain (4) suivant une direction de déplacement (10) à partir du compartiment de chargement (3) à travers l'ensemble de lames (6) vers la table de sortie (9), le poussoir (8) étant mobile entre une position de retrait, dans laquelle le poussoir (8) est positionné au côté du compartiment de chargement (3) opposé à celui de l'ensemble de lames (6), et une position avancée dans laquelle le poussoir (8) s'étend à travers l'ensemble de lames (6),
- un presse-pain (11) mobile pour serrer le pain (4) entre le fond (5) du compartiment de chargement (3) et le presse-pain (11) lorsque le pain (4) à trancher traverse l'ensemble de lames (6), ce presse-pain (11) pouvant se déplacer entre une position de repos et une position élevée et présentant des doigts (12) qui peuvent se déplacer entre les lames (7) de l'ensemble de lames (6) suite au mouvement du presse-pain (11), le déplacement de la position de repos vers la position élevée étant entrainé par le pain (4) lorsqu'il est poussé contre le presse-pain (11) par le poussoir (8) pendant que le pain (4) traverse l'ensemble de lames (6),
**caractérisé en ce que,** lorsque le presse-pain (11) est dans la position de repos et le poussoir (8) est dans ladite position de retrait, le presse-pain (11) est bloqué automatiquement dans la position de repos afin de former un écran de protection s'étendant dans le compartiment de chargement (3) en regard des lames (7) de l'ensemble de lames (6).

15. Procédé suivant la revendication 14, dans lequel le presse-pain (11) est bloqué dans la position de repos en reliant le presse-pain (11) à une base d'ancrage au moyen d'un organe rigide (15), cette base d'ancrage comprenant le poussoir (8) ou le châssis (2) de la trancheuse.
